# EUROPÄISCHE PATENTSCHRIFT

(11) **EP 0 418 418 B1**
(45) Veröffentlichungstag und Bekanntmachung des Hinweises auf die Patenterteilung: **03.05.1995**
(21) Anmeldenummer: 89117489.8
(22) Anmeldetag: 21.09.1989
(51) Int. Cl.: D01H 9/18

(54) **Fördervorrichtung an einer Spinnmaschine**
Conveyor in an spinning machine
Dispositif de transport dans un métier à filer

(43) Veröffentlichungstag der Anmeldung: 27.03.1991
(73) Patentinhaber: MASCHINENFABRIK RIETER AG, CH-8406 Winterthur (CH)
(72) Erfinder: Wernli, Jörg, CH-8404 Winterthur (CH); Aliesch, Robert, CH-8635 Dürnten (CH); Vontobel, Hans-Ulrich, CH-8708 Männedorf (CH); André, Junod, CH-8330 Hermatswil (CH); Rimmele, Karl, CH-8716 Schmerikon (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- GB-A- 1 168 638
- PATENT ABSTRACTS OF JAPAN vol. 5, no. 58 (C-51)(730) 21 April 1981,& JP-A-56 009431 (HOWA) 30 Januar 1981,
- PATENT ABSTRACTS OF JAPAN vol. 11, no. 317 (C-452)(2764) 15 Oktober 1987,& JP-A-62 104934 (TOYODA AUTOM LOOMS WORKS) 15 Mai 1987,

## Beschreibung

Die Erfindung betrifft eine Fördervorrichtung an einer Spinnmaschine mit einem Endlosförderer nach dem Oberbegriff des Patentanspruches 1.

Bei einer bekannten Ringspinnmaschine (GB-PS 1 168 638) sind die Hülsenzapfen unmittelbar an dem als horizontales Förderband ausgebildeten Endlosförderer befestigt. Der Endlosförderer ist im allgemeinen als ein sich möglichst wenig verziehendes Stahlband ausgebildet, damit die vorbestimmten Abstände der Hülsenzapfen, die genau mit den Abständen der Spinnstellen übereinstimmen müssen, auch bei längerem Betrieb der Maschine unverändert bleiben.

Während bei der Ringspinnmaschine nach der GB-PS 1 168 638 die Hülsenzapfen im halben Abstand der Spinnstellen angeordnet sind, um beim Doffen zeitweise gleichzeitig eine Leerhülse und eine Vollhülse (Kops) der zugeordneten Spinnstelle aufnehmen zu können, ist es auch möglich, an dem als Band ausgebildeten Endlosförderer nur im Abstand der Spinnstellen Hülsenzapfen vorzusehen, wobei dann an jeder Spinnstelle noch ein Zusatzzapfen vorgesehen werden muß, um beim Hülsenwechsel zeitweise eine der auszuwechselnden Hülsen aufzunehmen (US-PS 3 905 184).
Bei einer Fördervorrichtung der eingangs genannten Art (EP-A-0 061 432), ist auf jeder
Maschinenseite einer Ringspinnmaschine ein Endlosförderer vorgesehen, wobei beide Trümer jedes Endlosförderers mit Hülsenzapfen bestückt sind, damit beim Wechsel einer vollen Hülse (Kops) gegen eine leere Hülse zunächst die Vollhülse auf einen leeren Hülsenzapfen aufgesteckt werden kann, während anschließend von dem der gleichen Spinnstelle zugeordneten Hülsenzapfen des anderen Trums eine Leerhülse abgenommen und auf die Spindel der Spinnstelle aufgesetzt wird. Auch bei dieser bekannten Ringspinnmaschine sind die Hülsenzapfen über Winkelstücke unmittelbar mit dem Endlosförderer verbunden.

Es ist auch schon bekannt (JP-OS 57-161 134), die bei der an die Ringspinnmaschine anschließenden Spulmaschine verwendeten Zapfenschlitten (peg trays) auch als Leerhülsen-Zufuhrmittel bzw. Vollhülsen-Abfuhrmittel zu verwenden, indem diese Zapfenschlitten, die im allgemeinen aus einer Kreisscheibe und einem senkrecht darauf angeordneten Mittelzapfen bestehen, in einer rund um die Ringspinnmaschine laufenden Führungsschiene zu verschieben, wobei der Durchmesser, insbesonere die Länge eines Zapfenschlittens geringfügig kleiner ist als der Abstand zweier benachbarter Spinnstellen. Die einzelnen Zapfenschlitten stehen in Berührung miteinander und werden durch Kraftausübung auf einen oder mehreren Zapfenschlitten vorangeschoben, wobei die Schubkraft zumindest teilweise durch die unmittelbare Berührung der Zapfenschlitten übertragen wird. Eine Fördervorrichtung für derartige Zapfenschlitten ist auch aus der DE-OS 35 44 560 bekannt.

Nachteilig bei der Ringspinnmaschine nach der JP-OS 57-161 134 ist, daß die Hülsenzapfen sich nicht exakt in Ausrichtung mit den Spinnstellen befinden, wenn eine Gruppe von Zapfenschlitten mit Leerhülsen auf einer Maschinenseite vor die zugeordneten Spinnstellen verschoben worden ist. Deswegen muß, bevor der Hülsenwechsel vorgenommen werden kann, bei der bekannten Ringspinnmaschine ein Rechen rechtwinklig zur Spinnmaschinenlängsachse zwischen die Zapfenschlitten geschoben werden, damit die Abstände der benachbarten Hülsenzapfen exakt mit den Abständen benachbarter Spinnstellen koordiniert werden.

Bei einer ähnlichen Hülsentransporteinrichtung (DE-OS 37 12 027) wird mit einer sich entlang der Spinnstellen erstreckenden hin- und hergehenden Schiene oder dergl. gearbeitet, welche mit in einer Führungsschiene verschiebbaren Zapfenschlitten derart zusammenwirkt, daß diese schrittweise bis zu der zugeordneten Spinnstelle verschoben werden. Damit die Zapfenschlitten mit der zugeordneten Spinnstelle exakt ausgerichtet sind, müssen sie entweder eine Länge exakt gleich dem Spinnstellenabstand aufweisen, oder es sind an der hin- und hergehenden Schiene klinkenartig verschwenkbare Sperrelemente vorgesehen, die sich genau im Abstand der Spinnstellen befinden, so daß die Sperrelemente eine genaue Ausrichtung der Zapfenschlitten mit der zugeordneten Spinnstelle auch dann gewährleisten, wenn die Halteschlitten nicht in Berührung miteinander stehen. Die Klinken müssen jedoch mit hohem Herstellungsaufwand genau an der richtigen Stelle der Schiene montiert werden.

Das Ziel der Erfindung besteht darin, eine Fördervorrichtung der eingangs genannten Gattung zu schaffen, bei der noch nach der Montage des Endlosförderers eine abschnittsweise Justierung von Mitnehmern bzw. Tragzapfen auf einfache Weise möglich ist, ohne daß ein hoher baulicher Aufwand erforderlich ist.

Zur Lösung dieser Aufgabe sind die Merkmale des kennzeichnenden Teils des Anspruchs 1 vorgesehen.

Auf diese Weise können nach der Montage des Endlosförderers die einzelnen Abschnitte noch in einem begrenzten Umfang relativ zu den anderen Abschnitten in Förderrichtung verstellt bzw. verschoben werden, indem die Schlösser an einem oder beiden Enden entweder in ihrer Länge verändert oder durch Schlösser mit etwas anderer Länge ersetzt werden.

Weiter können in vorteilhafter Weise beschädigte Abschnitte des Endlosförderers unter Beibehaltung der übrigen Abschnitte gegen einwandfreie Abschnitte ausgewechselt werden. Außerdem erleichtert die Erfindung die Montage des Endlosförderers in der Spinnerei bzw. die Teilmontage im Herstellerwerk.

Vorteilhafte Weiterbildungen der Erfindung sind durch die Unteransprüche gekennzeichnet.

Eine besonders vorteilhafte bauliche Verwirklichung des Erfindungsgedankens ist durch Anspruch 4 gekennzeichnet.

Weitere zweckmäßige bauliche Ausgestaltungen sind durch die Patentansprüche 5, 6 definiert.

Bei einer Ringspinnmaschine mit einem bestimmten Spinnstellenabstand von beispielsweise 70 oder 75 mm brauchen lediglich zwei unterschiedliche Bandabschnitte bereitgehalten zu werden, wobei die mit Mitnehmern bestückten Förderbandabschnitte z.B. 24 Mitnehmer tragen können, so daß dieser Abschnitt bei 70 mm Spinnstellenabstand eine Länge von 1,68 m und bei 75 mm Spinnstellenabstand 1,80 m lang ist.

Nachdem bei der Anordnung von 24 Mitnehmern auf einen Förderbandabschnitt von 1,80 m Länge eine Anordnungsgenauigkeit von ±1 mm möglich ist, muß nicht jeder einzelne Mitnehmer justiert werden können, sondern es genügt, wenn eine Vielzahl von an einem Förderbandabschnitt fest montierten Mitnehmern gemeinsam durch eine Längenverstellbarkeit des Förderbandabschnittes relativ zu den benachbarten Förderbandabschnitten mittels der längenveränderlichen oder unterschiedliche Länge aufweisenden Schlösser gemeinsam justierbar ist.

Für Spinnmaschinen mit Spinnstellenabständen von 70 und 75 mm brauchen somit insgesamt nur drei verschiedene Förderbandabschnitte bereitgehalten werden, und zwar einer mit einer Lange von 1,68 m, einer mit einer Länge von 1,80 m und ein weiterer von einer solchen Länge, daß der mitnehmerfreie Bereich an den Enden der Maschine überbruckt werden kann.

Die entsprechenden vorteilhaften Ausgestaltungen der Erfindung sind durch die Ansprüche 7 und 8 gekennzeichnet.

Ein besonders bevorzugtes Montageverfahren ist durch Anspruch 9 gekennzeichnet.

Die Erfindung wird im folgenden beispielsweise anhand der Zeichnung beschrieben; in dieser zeigt:
- Fig. 1: eine schematische Draufsicht einer erfindungsgemäßen Ringspinnmaschine mit einem in verschiedene Abschnitte unterteilten Endlosförderer für Leer- und Vollhülsen,
- Fig. 2: einen Schnitt durch den Endlosförderer senkrecht zur Förderrichtung in vergrößertem Maßstab,
- Fig. 3: eine Ansicht eines vergrößerten Ausschnittes des Endlosförderers von der Innenseite her,
- Fig. 4: einen Schnitt nach Linie IV-IV in Fig. 3,
- Fig. 5: einen Schnitt nach Linie V-V in Fig. 3, und
- Fig. 6: einen zu Fig. 4 analogen Schnitt mit einem längenveränderlichen Schloß.

Nach Fig. 1 ist um eine Ringspinnmaschine 27 mit im gleichen Abstand angeordneten Spinnstellen 11 auf beiden Maschinenseiten ein Endlosförderer 17 in Form eines vertikal angeordneten Stahlbandes herumgelegt, indem er um Umlenkwalzen 39, 40, 41, 42 an den vier Ecken der Maschine herumgeführt ist. In der in der Zeichnung dargestellten Lage befindet sich der Endlosförderer 17 in der Hülsenwechselstellung.

An dem Endlosförderer 17 sind jeweils gegenüber jeder Spinnstelle 11 Mitnehmer 19 angeordnet, die mittels eines Mitnehmerfingers 19′ hinter den Tragzapfen 13 von Zapfenschlitten 18 greifen, welche gleitend verschiebbar und vorzugsweise auch geführt auf einer Tragschiene 22 angeordnet sind. Mit Leerhülsen bestückte Zapfenschlitten 18 werden von einer Pufferstrecke 29 her der Tragschiene 22 zugeführt, wobei durch einen geeigneten und nicht dargestellten Haltemechanismus dafür gesorgt wird, daß beim Herannahen eines Mitnehmers 19 an die Umlenkwalze 40 gerade ein Zapfenschlitten 18 auf die Tragschiene 22 vorgeschoben wird.

Im Bereich der Umlenkwalze 39 befindet sich das Ende der V-förmig um die Maschine herumgeführten Tragschiene 22, wo die Zapfenschlitten 18 mittels eines Abweisers 36 von den Mitnehmerfingern 19′ und den Mitnehmern 19 getrennt und einer Pufferstrecke 28 zugeführt werden, die an eine Spulmaschine angeschlossen sein kann. Während bei 29 mit Leerhülsen bestückte Zapfenschlitten zugeführt werden, werden der Pufferstrecke 28 mit Vollhülsen (Kopsen) bestückte Zapfenschlitten 18 zugeführt.

In der in Fig. 1 dargestellten Hülsenwechselstellung werden Leerhülsen von den Zapfenschlitten 18 durch eine nicht dargestellte Hülsenwechselvorrichtung abgenommen und auf nicht dargestellte Zwischenzapfen abgelegt. Dann werden die vollen Hülsen (Kopse) von den Spinnstellen 11 abgenommen und auf die Hülsenzapfen 13 der Zapfenschlitten 18 aufgesetzt. Anschließend werden die zwischengelagerten Leerhülsen auf die Spindeln der Spinnstellen 11 aufgesetzt, worauf der Spinnvorgang fortgesetzt werden kann. Die vollen Hülsen werden jetzt durch Vorschieben des Endlosförderers 17 sukzessive der Pufferstrecke 28 zugeführt, von der sie dann an die Spulmaschine, die in der Zeichnung nicht dargestellt ist, weitergegeben werden.

Gleichzeitig werden über die Pufferstrecke 29 von der nicht dargestellten Spulmaschine mit Leerhülsen bestückte Zapfenschlitten wieder der Tragschiene 22 und den Mitnehmern 19 zugeführt, so daß spätestens nach dem Vorliegen voller Spulen an den Spinnstellen 11 die Zapfenschlitten 18 wieder die aus Fig. 1 ersichtliche Position einnehmen.

Statt der Pufferstrecken 28, 29 könnten auch Hülsenumladestationen vorgesehen werden.

Erfindungsgemäß ist der Endlosförderer 17 dort, wo er mit Mitnehmern 19 bestückt ist, in gleich lange Abschnitte 17′ unterteilt, welche an ihren Enden hakenförmige Abbiegungen 90 aufweisen, über die sie durch Schlösser 89 (Fig. 3 bis 5) verbunden sind. Außerdem sind die nicht mit Mitnehmern bestückten Abschnitte 17˝, die an den Enden der Maschine um die Umlenkwalzen 39, 40 bzw. 41, 42 herumgeführt sind, von den übrigen Abschnitten getrennt und ebenfalls durch hakenförmige Abbiegungen 90 über Schlösser 89 mit diesen verbunden.

Nach den Fig. 3 bis 5 sind die Schlösser im wesentlichen in Form einer ebenen Platte ausgebildet, die sich parallel zu den Förderbandabschnitten 17′, 17˝ erstreckt. Oben und unten weisen die Schlösser 89 Abwinklungen auf, zwischen denen in einem definierten Abstand in Förderrichtung zu den hakenförmigen Abbiegungen 90 komplementäre Gegenzapfen 91 angeordnet sind, hinter welche nach Fig. 4 die hakenförmiben Abbiegungen 90 greifen.

Sowohl die hakenformigen Abbiegungen 90 als auch das Schloß 89 befinden sich auf der von den Umlenkwalzen 39, 40, 41, 42 abgewandten Seite des Förderbandes 17, damit auf der den Umlenkwalzen zugewandten Seite keine Sprünge der Bandoberfläche vorhanden sind, welche jedoch auf der Außenseite des Endlosförderers 17 nicht stören. Dort sind die nach außen vorstehenden Mitnehmer 19 angebracht.

Grundsätzlich könnten die Schlösser auch auf der den Umlenkwalzen zugewandten Seite des Förderbandes 17 vorgesehen sein, wobei sich die Schlösser jedoch nicht über die volle Breite des Förderbandes 17 erstrecken dürften und in den Umfangsflächen der Umlenkwalzen zu den Schlössern komplementäre Umfangsnuten vorzusehen wären.

Während die Tragzapfen 13 auch unmittelbar mit den Mitnehmern 19 verbunden sein können, ist in Fig. 1 eine Ausführungsform dargestellt, bei der die Hülsenzapfen 13 an Zapfenschlitten 18 befestigt sind, die mit den Mitnehmern 19 nur in Mitnahme- und/oder Führungseingriff stehen, aber auch ganz von ihnen getragen werden können.

Eine solche Ausführungsform ist in Fig. 2 im Schnitt vergrößert dargestellt. Danach weist das vertikale Stahl-Förderband 17 eine nach innen zu der Umlenkwalze 39 vorstehende Feder 73 auf, die in eine Umfangsnut 74 der Umlenkwalze 39 eingreift. Die übrigen Umlenkwalzen 40, 41, 42 besitzen entsprechende Umfangsnuten 74. Aufgrund dieser Maßnahme wird eine einwandfreie vertikale Ausrichtung zwischen dem Stahlband 17 und den Umlenkwalzen erzielt.

Im unteren Bereich weist das vertikal stehende Förderband 17 eine nach außen weisende Feder 75 auf, die - in Förderrichtung verschiebbar - in eine entsprechende Nut 76 des Mitnehmers 19 eingreift. Durch schematisch angedeutete Klemmittel 77 kann der Mitnehmer 19 in verschiedenen Längspositionen relativ zum Förderband 17 festgelegt werden. Auf diese Weise ist eine Längsverstellung des Mitnehmers 19 relativ zum Endlosförderer 17 möglich.

In seinem unteren Bereich weist der Mitnehmer 19 eine T-förmige Führungsausnehmung 78 auf, mittels der er gleitend auf einem dazu komplementären Profil 79 mit T-Querschnitt aufliegt. Das T-Profil ist mit der Tragschiene 22 und der seitlichen Führung 56 fest verbunden, d.h. maschinenfest. Aufgrund dieser Führung der Mitnehmer 19 werden diese und auch das Förderband 17 zwischen den Umlenkwalzen 39, 40, 41, 42 auch in vertikaler Richtung einwandfrei abgestützt und geführt.

Der kreiszylinderförmige Gleitkörper 44 der Zapfenschlitten 18 ist auf der Tragschiene 22 gleitend gelagert und wird von dem Mitnehmerfinger 19′ des Mitnehmers 19 vorgeschoben, wenn der Endlosförderer 17 in Umlauf versetzt wird.

Die seitlichen Führungen 56 sind an ihrem oberen Ende noch zu einem Führungsrand 80 abgebogen, so daß die Gleitkörper 44 von oben gegen ein Anheben gesichert sind und nur in der gewünschten Förderrichtung fortbewegt werden können.

Die Montage des Endlosförderers 17 der vorstehend beschriebenen Spinnmaschine geht wie folgt vor sich:

Zunächst werden beispielsweise 24 Mitnehmer an einem 1,80 m langen Stahlbandabschnitt 17′ mit einer Genauigkeit von ±1 mm unverrückbar befestigt. Alsdann werden in ihrer Länge vorberechnete Schlösser 89 ausgewählt, und die für die betreffende Spinnmaschine 27 erforderliche Anzahl von Mitnehmer-Abschnitten 17′ wird über die Schlösser 89 aneinandergehängt. An den beiden Stirnseiten der Maschine werden zwei Abschnitte 17˝ eingehängt. In dieser Form wird der Endlosförderer 17 montiert.

Die beiden Umlenkwalzen 41, 42 können in Richtung des Pfeiles S nach Fig. 1 verstellt werden, um den Endlosförderer 17 in gewünschter Weise zu spannen.

Sobald diese Montage erfolgt ist, wird der Endlosförderer 17 in die in Fig. 1 dargestellte Hülsenwechselstellung gebracht, und es wird überprüft, an welchen Stellen die Hülsenzapfen 13 noch nicht ganz einwandfrei mit den Spindeln der zugeordneten Spinnstellen 11 ausgerichtet sind. Dort wird dann der gesamte betreffende Bandabschnitt 17′ in oder entgegen der Förderrichtung f verstellt, indem an beiden Enden die Schlösser 89 gegen längere bzw. kürzere ausgetauscht werden. Da erfindungsgemäß an einem Ende ein längeres Schloß 89 durch ein kürzeres und am anderen Ende ein kürzeres Schloß 89 durch ein längeres ersetzt werden soll, bleibt die Umfangslänge des Endlosförderers 17 hierbei gleich; lediglich die Relativposition des betreffenden Abschnittes 17′ zu den übrigen Abschnitten wird durch den Schlösseraustausch in der gewünschten Weise verändert.

Eine längenveränderliche Ausgestaltung eines Schlosses 89′ ist in Fig. 6 schematisch wiedergegeben, in der gleiche Bezugszahlen entsprechende Teile wie in den vorangehenden Figuren bezeichnen.

Das Schloß 89′ ist senkrecht zur Förderrichtung zweigeteilt, wobei an den einander gegenüberliegenden Stirnkanten 126 der beiden Schloßteile mit Gewindebohrungen 127, 127′ versehene Abwinklungen 128, 128′ vorgesehen sind. Die Gewindebohrungen 127, 127′ sind mit gegenläufigen Gewinden versehen, und es ist in die beiden Bohrungen eine durchgehende Schraube 129 mit entsprechend gegenläufigen Gewinden eingeschraubt.

In Fig. 6 sind die Abwinklungen 128, 128′ als sich nach innen zu den Wandabschnitten 17′, 17˝ erstreckend dargestellt. Zwecks leichterer Betätigung der Schraube 129 können sich die Abwinklungen 128, 128′ aber auch in der entgegengesetzten Richtung nach außen erstrecken, wo die Schraube 129 besser zugänglich ist.

Bei einer vorbestimmten und vorberechneten Position der Schraube 129 werden die Schlösser 89′ zwischen die Abschnitte 17 bzw. 17′, 17˝ eingesetzt. Anschließend können dann Relativjustierungen benachbarter Abschnitte durch Verdrehen der Schraube 129 in der einen oder anderen Richtung vorgenommen werden, wobei darauf geachtet werden sollte, daß, wenn an einem Ende eines Abschnittes 17′ bzw. 17˝ das Schloß 89′ verkürzt wird, es am anderen Ende entsprechend verlängert wird, damit die Gesamtspannung des Endlosförderers 17 unverändert bleibt und lediglich der zu verstellende Förderbandabschnitt 17′ relativ zu den übrigen Abschnitten in oder entgegen der Förderrichtung in der gewünschten Weise verschoben wird.

## Patentansprüche

1. Fördervorrichtung an einer Spinnmaschine, wie Ringspinnmaschine mit einem in seiner Längsrichtung spannbaren Endlosförderer (17) für Hülsenzapfen (13) zur Aufnahme von Voll- oder Leerhülsen, die in Förderrichtung des Endlosförderers (17) gesehen eine exakte Position einnehmen müssen, um in einer vorbestimmten Hülsenwechselstellung des Endlosförderers (17) mit einer Spinnstelle oder Spindel (11) oder sonstigen Hülsentraganordnung in Ausrichtung zu kommen und so eine einwandfreie Hülsenübergabe von bzw. auf den Hülsenzapfen (13) zu gewährleisten,
dadurch gekennzeichnet,
daß der Endlosförderer (17) in Längsrichtung in verschiedene Abschnitte (17', 17'') unterteilt ist, welche durch längenverstellbare Schlösser (89') oder gegen Schlösser anderer Länge auswechselbare Schlösser (89) verbunden sind, derart, daß eine an einem Abschnitt (17') des Endlosförderers (17) angeordnete Vielzahl von Hülsenzapfen (13) durch Längenveränderung der an einem oder beiden Enden vorgesehenen Schlösser (89') oder durch Einsetzen von Schlössern (89) anderer Länge an einem oder beiden Enden in der Hülsenwechselstellung des Endlosförderers (17) exakt auf die zugeordneten Spinnstellen (11) bzw. Hülsentraganordnungen ausrichtbar sind.

2. Vorrichtung nach Anspruch 1,
dadurch gekennzeichnet,
daß die Hülsenzapfen (13) an Zapfenschlitten (18) angebracht sind, die durch Mitnehmer (19) vorzugsweise auf einer Tragschiene (22) verschoben werden.

3. Vorrichtung nach Anspruch 1,
dadurch gekennzeichnet,
daß die Hülsenzapfen (13) unmittelbar an Mitnehmern (19) angebracht sind.

4. Vorrichtung nach einem der Ansprüche 1 bis 3,
dadurch gekennzeichnet,
daß die Abschnitte (17', 17'') des als Förderband, insbesondere Stahlband ausgebildeten Endlosförderers (17) an den Enden (90) nach außen von den Umlenkwalzen (39, 40, 41, 42) des Endlosförderers (17) weg hakenförmig abgebogen sind und entsprechende Gegenzapfen (91) der Schlösser (89) hintergreifen.

5. Vorrichtung nach einem der vorhergehenden Ansprüche,
dadurch gekennzeichnet,
daß die Schlösser (89) eine Breite entsprechend der Breite des Endlosförderers (17) aufweisen.

6. Vorrichtung nach einem der vorhergehenden Ansprüche,
dadurch gekennzeichnet,
daß die Schlösser (89) in Form einer Platte ausgebildet sind, welche über Abwinklungen am oberen und unteren Rand die Gegenzapfen (91) trägt.

7. Vorrichtung nach einem der vorhergehenden Ansprüche,
dadurch gekennzeichnet,
daß zwei Abschnitte (17', 17'') jeweils einheitlicher Länge vorgesehen sind, von denen der erste Abschnitt (17') zur Aufnahme einer vorbestimmten Zahl von Mitnehmern (19), z. B. von 24 Mitnehmern (19) ausgebildet ist, während der zweite Abschnitt (17'') keine Mitnehmer trägt und die auf beiden Seiten der Spinnmaschine (27) angeordneten, mit Mitnehmern (19) bestückten Abschnitte (17') des Endlosförderers (17) an den Stirnenden verbindet.

8. Vorrichtung nach einem der Ansprüche 1 bis 6,
dadurch gekennzeichnet,
daß zwei Sorten von Abschnitten, die mit Mitnehmern (19) bestückt sind, vorgesehen sind, und zwar ein Abschnitt mit einer für einen ersten Spinnstellenabstand von beispielsweise 75 mm geeigneten Länge und ein Abschnitt mit einer für einen zweiten Spinnstellenabstand von beispielsweise 70 mm geeigneten Länge, wobei zusätzlich noch zwei die beiden Maschinenseiten verbindende Abschnitte (17'') ohne Mitnehmer (19) als drittes und viertes Element vorgesehen sein können.

9. Verfahren zur Montage eines Endlosförderers einer Spinnmaschine nach einem der vorhergehenden Ansprüche,
dadurch gekennzeichnet,
daß zunächst die Mitnehmer (19) an den zugeordneten Abschnitten (17') in möglichst genauer Positionierung fest angebracht werden, daß dann der Endlosförderer (17) mit einer vorberechneten Anordnung von Schlössern (89) an der Spinnmaschine montiert und gespannt werden, daß dann der Endlosförderer (17) in die Hülsenwechselstellung verfahren wird, daß anschließend die Ausrichtung der einzelnen Mitnehmer (19) bzw. Tragzapfen (13) relativ zur zugeordneten Spinnstelle überprüft wird und daß anschließend dort, wo keine exakte Ausrichtung vorliegt, durch Längenveränderung oder Austausch von Schlössern (89) die einzelnen Abschnitte (17') in eine exakte Ausrichtposition relativ zu den zugeordneten Spinnstellen (11) gebracht werden.

## Claims

1. A conveying apparatus in a spinning machine such as a ring spinning machine, with an endless conveyor (17) for tube pegs (13) tensionable in its longitudinal direction for receiving full bobbins or empty tubes which must assume a precise position as seen in the conveying direction of the endless conveyor (17) so as to come into alignment at a predetermined tube changing position of the endless conveyor (17) with a spinning position or spindle (11) or any other tube carrying arrangement and thus to ensure perfect transfer of the tube from or to the tube peg (13), characterized in that the endless conveyor (17) is subdivided in the longitudinal direction in different sections (17', 17'') which are connected through longitudinally adjustable locks (89') or through locks (89) which are exchangeable against locks of other length, this being so in such a way that a plurality of tube pegs (13) arranged on a section (17') of the endless conveyor (17) are precisely alignable with the allocated spinning positions (11) or the tube carrying arrangements by changing the length of the locks (89') provided at the one end or at either end or by inserting locks (89) of other length in one or either end in the tube changing position of the endless conveyor (17).

2. An apparatus as claimed in claim 1, characterized in that the tube pegs (13) are attached to peg carriages (18) which are displaced by carriers (19) preferably on a carrying rail (22).

3. An apparatus as claimed in claim 1, characterized in that the tube pegs (13) are attached directly to carriers (19).

4. An apparatus as claimed in one of the claims 1 to 3, characterized in that the sections (17', 17'') of the endless conveyor (17) arranged as conveyor belt, particularly a steel belt, are bent off in a hook-like manner at the ends (90) outwardly away from the deflection pulleys (39, 40, 41, 42) of the endless conveyor (17) and engage behind respective counterpegs (91) of the locks (89).

5. An apparatus as claimed in one of the previous claims, characterized in that the locks (89) are provided with a width corresponding to the width of the endless conveyor (17).

6. An apparatus as claimed in one of the previous claims, characterized in that the locks (89) are arranged in form of a plate which carries the counterpegs (91) through bent-off sections at the upper and lower edge.

7. An apparatus as claimed in one of the previous claims, characterized in that two sections (17', 17'') of uniform length each are provided, of which the first section (17') is arranged for receiving a predetermined number of carriers (19), e.g. of 24 carriers (19), whereas the second section (17'') does not carry any carriers and connects to the face side the sections (17') of the endless conveyor (17) which are arranged on either side of the spinning machine (27) and equipped with carriers (19).

8. An apparatus as claimed in one of the claims 1 to 6, characterized in that two types of sections which are equipped with carriers (19) are provided, namely one section with a length suitable for a first spinning position distance of 75 mm, for example, and one section with length suitable for a second spinning position distance of 70 mm, for example, whereby two sections (17'') without carriers (19) may be provided as third and fourth element for connecting the two machine sides.

9. A method for mounting an endless conveyor of a spinning machine as claimed in one of the previous claims, characterized in that at first the carriers (19) are fixedly attached in the allocated sections (17') in the precisest possible positioning, that thereafter the endless conveyor (17) is mounted and tensioned on the spinning machine with a precalculated arrangement of locks (89), that thereafter the endless conveyor (17) is moved to the tube changing position, that thereafter the alignment of the individual carriers (19) or carrying pegs (13) relative to the allocated spinning position is checked and that thereafter at positions where there is no precise alignment the individual sections (17') are brought to a precise position of alignment relative to the allocated spinning positions (11) by changing the length of the locks (89) or exchanging them.

## Revendications

1. Dispositif de transport dans une machine à filer, comme une machine à filer à anneaux, avec un transporteur sans fin (17) pour tourillons de fuseau (13), qui peut être tendu dans le sens de sa longueur, dans le but de réceptionner des fuseaux pleins ou vides qui, vu dans le sens de transport du transporteur sans fin (17), doivent prendre une position exacte, afin de venir en alignement avec un poste de filage ou une broche (11), ou un autre arrangement porteur de fuseaux, dans une position d'échange de fuseaux prédéterminée du transporteur sans fin (17), et d'assurer de cette manière un transfert de fuseaux parfait depuis, respectivement sur les tourillons de fuseau (13),
caractérisé par le fait que
le transporteur sans fin (17) est divisé en différentes sections (17', 17'') dans le sens de sa longueur, qui sont reliées par des verrous (89') pouvant être déplacés en longueur, ou des verrous (89) pouvant être échangés par des verrous ayant d'autres longueurs, de telle manière qu'une pluralité de tourillons de fuseau (13), disposés sur une section (17') du transporteur sans fin (17), sont orientables exactement sur les postes de filage (11) respectivement les arrangements porteurs de fuseaux adjoints, par changement de longueur des verrous (89') prévus sur l'une ou les deux extrémités du transporteur sans fin, ou par mise en place de verrous (89) de longueur différentes sur l'une ou les deux extrémités du transport sans fin (17), dans la position d'échange de fuseaux.

2. Dispositif selon revendication 1,
caractérisé par le fait que
les tourillons de fuseau (13) sont disposés sur des traîneaux de tourillons (18) qui sont déplacés par des entraîneurs (19), de préférence sur un rail porteur (22).

3. Dispositif selon revendication 1,
caractérisé par le fait que
les tourillons de fuseau (13) sont disposés immédiatement sur les entraîneurs (19).

4. Dispositif selon l'une des revendications 1 à 3,
caractérisé par le fait que
les sections (17', 17'') du transporteur sans fin (17), formé comme bande de transport, particulièrement une bande d'acier, sont courbées en forme de crochet à leurs extrémités (90), vers l'extérieur en s'éloignant des rouleaux de déviation (39, 40, 41, 42) du transporteur sans fin (17), et s'engrènent par derrière dans des contre-crochets correspondants (91) des verrous (89).

5. Dispositif selon l'une des revendications précédentes,
caractérisé par le fait que
les verrous (89) possèdent une largeur qui correspond à la largeur du transporteur sans fin (17).

6. Dispositif selon l'une des revendications précédentes,
caractérisé par le fait que
les verrous (89) sont réalisés en forme d'une plaque qui porte les contre-crochets (91) à l'aide de pliages pratiqués sur les bords supérieur et inférieur.

7. Dispositif selon l'une des revendications précédentes,
caractérisé par le fait que
deux sections (17', 17'') ayant une longueur homogène sont prévues, et que la première section (17') est formée pour recevoir un nombre prédéterminé d'entraîneurs (19), par exemple 24 entraîneurs (19), alors que la deuxième section (17'') ne porte pas d'entraîneurs et relie, aux extrémités frontales, les sections (17') du transporteur sans fin (17), disposées sur les deux côtés de la machine à filer (27), et qui sont équipées d'entraîneurs (19).

8. Dispositif selon l'une des revendications 1 à 6,
caractérisé par le fait que
deux sortes de sections équipées d'entraîneurs (19) sont prévues, à savoir une section ayant une longueur qui est appropriée pour un premier écartement de postes de filage de 75 mm par exemple, et une section ayant une longueur qui est appropriée pour un deuxième écartement de postes de filage de 70 mm par exemple, et ou deux sections (17'') sans entraîneurs (19), reliant les deux côtés de la machine, peuvent être prévues en plus comme troisième et quatrième élément.

9. Procédé pour le montage d'un transporteur sans fin d'une machine à filer selon l'une des revendications précédentes,
caractérisé par le fait que,
- en premier lieu, les entraîneurs (19) sont mis en place d'une manière fixe dans un positionnement aussi exact que possible dans les sections correspondantes,
- puis le transporteur sans fin (17) est monté et tendu sur la machine à filer avec un arrangement de verrous (89) calculé à l'avance,
- le transporteur sans fin (17) est alors amené dans la position d'échange de fuseaux,
- l'alignement des entraîneurs individuels (19) respectivement des tourillons porteurs (13), par rapport au poste de filage adjoint, est ensuite examiné,
- et qu'à l'endroit ou il n'y a pas d'alignement exact, les sections individuelles (17') sont ensuite amenées dans une position d'alignement exacte par rapport aux postes de filage adjoints (11), par changement de longueur ou échange de verrous (89).
